# EUROPÄISCHE PATENTSCHRIFT

(11) **EP 0 671 709 B1**
(45) Veröffentlichungstag und Bekanntmachung des Hinweises auf die Patenterteilung: **23.12.1998**
(21) Anmeldenummer: 95102139.3
(22) Anmeldetag: 16.02.1995
(51) Int. Cl.: G07D 5/02, G07F 3/02, H01L 31/0232

(54) **Vorrichtung zur optischen Prüfung von Münzen**
Device for optically checking coins
Dispositif pour l'examen optique de pièces de monnaie

(30) Priorität: 09.03.1994 DE 4407792
(43) Veröffentlichungstag der Anmeldung: 13.09.1995
(73) Patentinhaber: National Rejectors Inc. GmbH, 21614 Buxtehude (DE)
(72) Erfinder: Meyer, Wilfried, D-21614 Buxtehude 100 (DE); Cohrs, Ulrich, D-21640 Horneburg (DE)
(74) Vertreter: Patentanwälte Hauck, Graalfs, Wehnert, Döring, Siemons

(56) Entgegenhaltungen:
- EP-A- 0 239 443
- WO-A-90/07164
- DE-U- 9 114 866
- FR-A- 2 600 459
- US-A- 4 309 717
- US-A- 5 198 664

## Beschreibung

Die Erfindung bezieht sich auf eine Vorrichtung zur optischen Prüfung von Münzen, insbesondere des Münzdurchmessers nach dem Oberbegriff des Anspruchs 1.

Es ist bekannt, lichtoptische Strecken in einem Münzprüfer zu verwenden, beispielsweise um den Durchmesser der Münzen zu messen als Kriterium zur Unterscheidung von echten und falschen Münzen. Die Lichtstrecke umfaßt zumeist eine lichtemittierende Diode (LED) sowie einen lichtemfindlichen Empfänger, z. B. einen Fototransistor. Die durch den Vorbeilauf einer Münze verursachten Lichtschwankungen bzw. Unterbrechungen werden in elektrische Steuersignale umgewandelt. Die Elemente der optischen Strecke werden in den Platten, welche den Münzkanal begrenzen, in entsprechenden Ausnehmungen angeordnet (Hauptplatte und Laufbahnträgerplatte). Bei derartigen optischen Strecken besteht die Gefahr, daß durch Verschmutzungen die Empfindlichkeit beeinträchtigt und die Funktionsfähigkeit gefährdet wird. Ferner können Reflektionen und Streuungen am Münzrand die Qualität der Messung nachteilig beeinflussen.

Aus DE-U-91 14 866 ist bekannt geworden, den das Empfangselement ungebenden Mantel mit einem kegelförmigen Abschnitt aus lichtdurchlässigem Material zu versehen, dessen Spitzenende bündig mit der zugekehrten Seitenwand abschließt. Wenn das Spitzenende des kegelförmigen Abschnitts bündig mit der zugekehrten Seite der Wand des Münzkanals abschließt, wird ein Reibungseffekt erreicht, so daß Verschmutzungen weitgehend vermieden werden. Die beschriebene Bündigkeit läßt sich jedoch in der Fertigung ohne Nacharbeit nicht realisieren. Bedingt durch den kegelförmigen Übergang und die zu berücksichtigenden Toleranzen von den Werkzeugen sowie den Kunststoffteilen von Platte und Abdeckung steht das Spitzenende entweder 0,1 mm über oder 0,1 mm zurück. Im ersteren Fall kann dadurch die Münze zum Stoppen oder Schlingern gebracht werden. Im zweiten Fall besteht die Gefahr der Verstopfung der Öffnung, so daß keine sichere Funktion bei reduzierter Lichtmenge mehr gewährleistet ist. Um daher die Bündigkeit zu erreichen, wird erforderlich, das Spitzenende länger auszuführen und im eingebauten Zustand durch Nachbearbeitung bündig zu machen.

Aus US-A-5 198 664 ist ein fotoelektrischer Sensor bekanntgeworden, bei dem die Empfängerelemente bzw. ihre Halterung von einer topfartigen Abdeckung aus lichtdurchlässigem Material umgeben sind. Die Frontseite der Abdeckung weist an der Innenseite Sammellinsen auf zwecks Bündelung des einfallenden Lichtes für die Empfangselemente.

Der Erfindung liegt die Aufgabe zugrunde, eine Vorrichtung zur optischen Prüfung von Münzen zu schaffen, die eine günstigere Lichtausbeute und damit eine höhere Empfindlichkeit gewährleistet bei Vermeidung der Beeinträchtigung der Empfindlichkeit durch Verschmutzung.

Diese Aufgabe wird durch die Merkmale des Anspruchs 1 gelöst.

Bei der erfindungsgemäßen Vorrichtung ist auf der dem Empfangselement zugekehrten Seite der Abdeckung eine Sammellinse angeformt. Besteht das Empfangselement aus einem Fototransistor, ist in einer Ausgestaltung der Erfindung die Sammellinse auf die aktive Chipfläche des Fototransistors fokussiert. Findet gleichwohl eine mögliche Verschmutzung statt, dann kann bei der erfindungsgemäßen Vorrichtung die sogenannte Übersteuerungsreserve des Fototransistors ausgenutzt werden. So kann bis zu einer fünffachen Übersteuerung des Fototransistors bei gleichem Sendestrom für die Fotodiode gegenüber bisher gekannten Löschungen ausgenutzt werden.

Die Abdeckung weist einen zylindrischen Zapfen auf, der durch die Öffnung in der Wand geführt ist und in eine Ausnehmung hineinsteht, welche auf der Münzkanalseite die Öffnung umgibt. Die Öffnung, die vorzugsweise kreisförmig ist, hat nach der Ausgestaltung der Erfindung einen Durchmesser, der um ein Vielfaches größer ist, als der Durchmesser der Öffnung. Im Bereich des Zapfens kann daher wegen der Ausnehmung eine Verschmutzung der Münzlauffläche nicht stattfinden. Größere Schmutzpartikel, die sich von der Münze lösen, können sich in der Ausnehmung ablagern, setzen sich jedoch nicht auf dem Ende des zylindrischen Zapfens ab, der in die Ausnehmung hineinsteht.

Bei einer Ausgestaltung der Erfindung ist die Abdeckung topfartig, wobei das Empfangselement in die Öffnung passend eingeführt ist. Demgemäß befindet sich die Sammellinse als Erhebung im bzw. am Boden des Topfes.

Die Erfindung wird nachfolgend anhand einer Zeichnung näher erläutert.

Die einzige Figur zeigt schematisch einen Querschnitt durch den Münzkanal eines Münzprüfers im Bereich einer Vorrichtung zur optischen Prüfung nach der Erfindung.

In der Figur sind eine Hauptplatte 10 und eine Laufbahnträgerplatte 12 mit einer Laufbahn 14 eines im einzelnen nicht dargestellten Münzprüfers gezeigt, die einen Münzkanal 16 begrenzen, dem entlang eine Münze 18 rollt. Die Laufbahnträgerplatte 12 weist einen Durchbruch 20 auf, der eine Fotodiode 22 aufnimmt. Die Hauptplatte 10 weist auf der dem Münzkanal 16 abgewandten Seite eine Ausnehmung 24 auf, welche ein zylindrisches Übertragungselement 26 aufnimmt. Es ist topfartig aus lichtdurchlässigem Material geformt und nimmt in seiner Öffnung einen Fototransistor 28 passend auf. Der Boden des "Topfes" ist mit einer linsenförmigen Erhebung 30 versehen. Die Linse 30 ist auf eine aktive Chipfläche 32 des Transistors 28 fokussiert.

Auf der den Münzkanal 16 zugewandten Seite ist das Übertragungselement 26 mit einem zylindrischen Zapfen 34 versehen, der durch eine entsprechende kleine Öffnung 36 der Hauptplatte 10 geführt ist. Der Zapfen steht in eine Ausnehmung 38 hinein, die auf der den Münzkanal 16 zugewandten Seite der Hauptplatte 10 geformt ist. Die kreisförmige Ausnehmung umgibt die kleinere Öffnung 36 und hat einen viel größeren Durchmesser als die Öffnung 36.

Die optischen Achsen von Fotodiode 22 und Transistor 28 sind zueinander ausgerichtet. Das Licht der Fotodiode 22 gelangt über den zylindrischen Zapfen 34, die Bodenwand des Übertragungselements 26 und die Linse 30 auf die aktive Chipfläche 32 des Fototransistors 28. Der Lichtstrom wird abrupt durch das Abschatten durch eine Münze 18 unterbrochen. Der Beginn des Abschattens und das Ende ist mithin ein Maß für die Größe der Münze. Durch mathematische Auswertung von Lauf- bzw. Abdeckzeiten erfolgt die Messung weitgehend geschwindigkeitsunabhängig. Die gezeigte optische Strecke kann jedoch auch als Anwesenheitsfühler verwendet werden, für das Detektieren eines Loches in eine Münze usw.

Münzen weisen normalerweise mehr oder weniger starke Verschmutzungen auf. Diese können jedoch nicht auf die Stirnfläche des Zapfens 34 übertragen werden, da sie stets einen Abstand zur Münze 18 aufweist. Der Zapfen ist weder bündig mit dem Boden der Ausnehmung 38 noch mit der Innenwand der Laufrahmenträgerplatte 10. Größere Verschmutzungsteilchen, welche üblicherweise abgerieben werden oder sich auf andere Weise lösen, gelangen zwar in die Ausnehmung 38, sammeln sich jedoch an deren Boden, so daß dadurch die optische Strecke nicht beeinträchtigt ist.

## Patentansprüche

1. Vorrichtung zur optischen Prüfung von Münzen, insbesondere des Münzdurchmessers, die entlang eines von parallelen Wänden (10, 12) begrenzten Münzkanals (16) rollen, mit einem in einer ersten Ausnehmung (20) einer ersten Wand (12) angeordneten Senderelement (22) und einem in einer zweiten Ausnehmung (24) der zweiten Wand (10) angeordneten Empfangselement (28), wobei die Ausnehmungen (20, 24) einander gegenüber liegen, und einer dem Empfangselement (28) zugeordneten Abdeckung (26) aus lichtdurchlässigem Kunststoffmaterial, die einen Abschnitt (34) aufweist, der in eine kleine Öffnung (36) der zweiten Ausnehmung (24) zum Münzkanal (16) hin hineinsteht, dadurch gekennzeichnet, daß auf der dem Empfangselement (28) zugekehrten Seite der Abdeckung (26) eine Sammellinse (30) angeformt ist und daß der Abschnitt (34) der Abdeckung (26) von einem zylindrischen Zapfen gebildet ist, der durch die Öffnung (36) geführt ist und in eine Ausnehmung (38) hineinsteht, welche auf der Münzkanalseite die Öffnung (36) umgibt.

2. Vorrichtung nach Anspruch 1, dadurch gekennzeichnet, daß die Ausnehmung (38) kreisförmig ist und im Durchmesser ein Vielfaches größer ist als der Durchmesser der Öffnung (36).

3. Vorrichtung nach Anspruch 1 oder 2, dadurch gekennzeichnet, daß die Abdeckung (26) topfartig ist, das Empfangselement (28) in die Öffnung des Topfes passend eingeführt ist, und die Sammellinse (30) als Erhebung im Boden des Topfes geformt ist.

4. Vorrichtung nach einem der Ansprüche 1 bis 3, dadurch gekennzeichnet, daß das Empfangselement (28) ein Fototransistor ist und die Sammellinse (30) auf die aktive Chipfläche (32) des Fototransistors fokussiert ist.

5. Vorrichtung nach einem der Ansprüche 1 bis 4, dadurch gekennzeichnet, daß das freie Ende des Zapfens gegenüber der dem Münzkanal (16) zugewandten Wand (10) zurückversetzt liegt.

## Claims

1. Means for optically testing coins, in particular the diameter of coins, with the coins moving along a bounded coin channel confined by parallel walls (10, 12), the device comprising a transmitter element (22) located in a first recess (20) of a first wall (12) and a receiver element (28) located in a second recess (24) of a second wall (10), with the recesses (20, 24) opposing each other, and cover means (26) of light permeable plastic material associated with the receiver element (28), the cover element (28) having a portion (34) extending into a small opening (36) of the second recess (24) towards the coin channel, characterized in that the surface of the cover means (26) facing the receiver element (28) is defined as convex lens (30) and in that portion (34) of cover means (26) is formed by a cylindrical portion which is extended through opening (36) and extends into the recess (38) which surrounds opening (36) on the side of the coin channel.

2. The means of claim 1, wherein the recess (38) is circular and the diameter is multiply larger than the diameter of opening (36).

3. The means of claim 1 or 2, wherein the cover means (26) is cup-shaped, the receiver element (38) is fittingly accommodated by the cup-shaped cover means and the convex lens (30) is formed as an elevation of the bottom of the cup-shaped cover means.

4. The means of one of the claims 1 to 3, wherein the receiver element (28) is a photo transistor and the convex lens (30) has a focus located at an active chip surface (32) of the photo transistor.

5. The means of one of the claims 1 to 4, wherein the free end of the cylindrical portion is retracted with respect to the wall surface (10) confining the coin channel.

## Revendications

1. Dispositif pour l'examen optique de pièces de monnaie, en particulier du diamètre des pièces, qui roulent le long d'un conduit à monnaie (16) délimité par des parois parallèles (10, 12), équipé d'un élément émetteur (22) disposé dans un premier évidement (20) d'une première paroi (12) et d'un élément de réception (28) disposé dans un deuxième évidement (24) de la deuxième paroi (10), les évidements (20, 24) se faisant face, et d'un recouvrement (26) affecté à l'élément de réception (28) et à base de matériau plastique transparent, qui présente une partie (34), qui dépasse à l'intérieur d'une petite ouverture (36) du deuxième évidement (24) en direction du conduit à monnaie (16), caractérisé en ce qu'une lentille convergente (30) est formée sur le côté du recouvrement (26) tourné vers l'élément de réception (28) et en ce que la partie (34) du recouvrement (26) est formée par un tenon cylindrique, qui est guidé à travers l'ouverture (36) et dépasse à l'intérieur d'un évidement (38), lequel entoure l'ouverture (36) sur le côté du conduit à monnaie.

2. Dispositif selon la revendication 1, caractérisé en ce que l'évidement (38) est de forme circulaire et son diamètre est plusieurs fois supérieur au diamètre de l'ouverture (36).

3. Dispositif selon la revendication 1 ou 2, caractérisé en ce que le recouvrement (26) est en forme de pot, l'élément de réception (28) est introduit dans l'ouverture du pot de façon ajustée, et la lentille convergente (30) est formée sous la forme d'une saillie dans le fond du pot.

4. Dispositif selon l'une quelconque des revendications 1 à 3, caractérisé en ce que l'élément de réception (28) est un phototransistor et la lentille convergente (30) est focalisée sur la surface de puce (32) active du phototransistor.

5. Dispositif selon l'une quelconque des revendications 1 à 4, caractérisé en ce que l'extrémité libre du tenon est en retrait par rapport à la paroi (10) tournée vers le conduit à monnaie (16).
